# EUROPÄISCHE PATENTSCHRIFT

(11) **EP 1 034 926 B1**
(45) Veröffentlichungstag und Bekanntmachung des Hinweises auf die Patenterteilung: **08.10.2003**
(21) Anmeldenummer: 00103363.8
(22) Anmeldetag: 22.02.2000
(51) Int. Cl.: B41F 31/04, B41F 9/10

(54) **Segmentierte Farbmesseranordnung an einer Farbzufuhreinrichtung**
Segmented duct blade device in an ink supply apparatus
Dispositif de lames d'encrier segmenté dans un appareil d'alimentation d'encre

(30) Priorität: 11.03.1999 DE 19910989; 20.12.1999 FR 9916059
(43) Veröffentlichungstag der Anmeldung: 13.09.2000
(73) Patentinhaber: Heidelberger Druckmaschinen Aktiengesellschaft, 69115 Heidelberg (DE)
(72) Erfinder: Dagnet, Jean Pierre, 60270 Gouvieux (FR); Delassus, Xavier, 60180 Nogent sur Oise (FR); Grincourt, Pascal, 60370 Berthecourt (FR); Richard, Michel, St Vaast les Mello (FR)

(56) Entgegenhaltungen:
- EP-A- 0 453 872
- EP-A- 0 753 408
- DE-A- 3 323 049
- DE-C- 235 768

## Beschreibung

EP 0 753 408 A1 offenbart ein Verfahren zur Montage einer Dosiereinrichtung in einer Rotationsdruckmaschine. Bei diesem Montageverfahren von mit einem Farbduktor zusammenwirkenden Farbmessern einer Rotationsdruckmaschine besteht die Aufgabe darin, einen geringen, gleichmäßigen Abstand zwischen den jeweiligen Farbmesserlamellen des Farbmessers vorzusehen Gemäß der Lösung nach EP 0 753 408 A1 geschieht dies durch Erwärmung und anschließendes Abkühlen der abstandslos aneinander gereihten Farbmesserlamellen.

Gemäß einer aus EP 0 453 872 B1 bekannten Farbmesseranordnung ist an einem Farbkasten einer Rollenrotationsdruckmaschine ein Farbmesser an Trägerelementen angeordnet, wobei das Farbmesser an dem Farbkasten mittels Schrauben befestigt ist und es in seiner Längsrichtung verstellbar und mittels einer Verstelleinrichtung quer zu seiner Längsfläche federnd ausbiegbar und damit jeweils im Abstand zu einer in dem Farbkasten eintauchenden Walze einstellbar ist. Das Farbmesser besteht aus beneinander angeordneten federnden Zungen, die zur Verschleißkompensation an dem Trägerelement in Längsrichtung der Zungen verstellbar befestigt sind. Jede der Zungen ist in einem zum Befestigen der Zunge am Trägerelement vorgesehenen Bereich mit einem in der Mitte angebrachten Langloch versehen, welches eine Verstellung der Zunge am Trägerelement in Längsrichtung ermöglicht. Die Länge eines jeden Langloches ist kürzer bemessen als der Abstand zwischen der der Walze zugewandten Kante des Trägerelementes und der der Walze abgewandten Schraube zur Befestigung des Trägerelementes.

Es hat sich herausgestellt, daß die aus dem Stand der Technik bekannten Farbmesseranordnungen, bei denen die einzelnen Farbmessersegmente auf einem Trägerbalken mittels eines Verbindungselementes wie eine Schraube oder dergleichen gehalten werden, zu Relativbewegungen in bezug auf den Trägerbalken neigen.

Die DE 23 57 68 beschreibt ein einstellbares Farbmesser für Farbwerke von Druckmaschinen. Dabei sind Farbmesserteile mittels schwalbenschwanzförmiger Rippen in Nuten einer Tragplatte angeordnet, sodass sie gegen eine Bewegung in der Quer- und in der senkrechten Richtung bezüglich des Verlaufs der Schwalbenschwanzführung sowie auch gegen ein Durchbiegen im Bereich der Führung gesichert sind. Die Farbmesserteile sind mittels einer Schraubenspindel in der Schwalbenschwanzführung vor- und rückwärts bewegbar. Eine jeweilige Verschraubung eines Farbmesserteils mit der Tragplatte des Farbkastens ist nicht vorgesehen.

Obwohl mittels der aus dem Stand der Technik bekannten Schraubverbindungen ein Verklemmen der Kontaktfläche von Farbmessersegmenten unter dem Trägerbalken erfolgt, vermögen sich die Farbmessersegmente relativ zu ihrer Klemmposition am Trägerbalken zu verschieben. Dies ist höchst unerwünscht, da bei Beeinträchtigung der voreingestellten Farbmesserposition die damit zusammenhängende Farbmenge variiert, die über das jeweilige Farbmessersegment der jeweiligen Farbzone zugeführt wird. Ferner ist eine Beschädigung der Farbkastenwalze möglich, sowie ein sich allmähliches Einstellen eines Abschliffes an der Segmentvorderkante.

Ausgehend vom skizzierten Stand der Technik liegt der Erfindung die Aufgabe zugrunde, bei einer Farbdosiereinrichtung mit zonenweise angeordneten Farbmessersegmenten, den Kontakt zwischen Farbmessersegmenten und dem sie abstützenden Trägerbalken derart zu verbessern, daß Relativbewegungen nach erfolgter Voreinstellung ausgeschlossen sind.

Erfindungsgemäß wird diese Aufgabe durch die Merkmale des Patentanspruches 1 gelöst.

Die mit der erfindungsgemäßen Lösung einhergehenden Vorteile liegen unter anderem darin, daß nunmehr eine Relativbewegung eines Farbmessersegmentes in bezug auf den Trägerbalken des Farbmessers ausgeschlossen ist, insbesondere eine Verdrehung aus dem rechten Winkel, in welchem die Segmente relativ zum Trägerbalken befestigt sind. Mit der erfindungsgemäßen Lösung läßt sich der vorzeitige Verschleiß der Segmentvorderkante, die pro Farbzone an die Farbkastenwalze anstellbar sind, vermindern und somit die Standzeit und Lebensdauer der Farbmessersegmente verlängern.

In vorteilhafter Ausgestaltung des der Erfindung zugrundeliegenden Gedankens läßt sich eine formschlüssige Verbindung zwischen den Kontaktflächen der Segmente und denjenigen des Trägerbalkens dadurch erzielen, daß an der Unterseite der Segmente und der Oberseite des Trägerbalkens linienförmige Erhebungen ausgebildet werden. Werden die Farbmessersegmente und der Trägerbalken miteinander verschraubt oder auf eine andere Weise miteinander verbunden, greifen die linienförmigen Erhebungen ineinander ein und verhindern eine Relativbewegung des Segmentes in bezug auf den Trägerbalken. Die Bereiche der Segmente und des Trägerbalkens, an denen diese linienförmigen Erhebungen ausgebildet sind, können mittels Härteverfahren gehärtet werden, um deren Positionsveränderung während der Montage zu verhindern.

Die besagten linienförmigen Erhebungen erstrecken sich in vorteilhafter Weise parallel zu dem die einzelnen Segmente untergreifenden Trägerbalken. Auch mit einer Längserstreckung der linienförmigen Erhebungen in Längsrichtung des Farbmessersegmentes läßt sich eine Relativbewegung der Segmente relativ zum Trägerbalken verhindern, so daß die rechtwinklige Ausrichtung der Farbmessersegmente in bezug auf den Trägerbalken nicht beeinträchtigt wird und erhalten bleibt.

Die formschlüssige Verbindung zwischen den Segmenten des Farbmessers und dem Trägerbalken kann auch aus einer extrem fein gefertigten Verzahnung bestehen, bei der im Formschluß von Segment und Trägerbalken die Flanken der einzelnen Zähne aneinander liegen und einer Relativbewegung zwischen Farbmessersegment und Trägerbalken entgegenwirken. Die Flanken der Zähne können auch mit einem Härtungsverfahren behandelt sein.
Die erfindungsgemäße Farbmesseranordnung läßt sich in einem Farbkasten von Rotationsdruckmaschinen einsetzen, der beispielsweise an Druckwerken von Rollenrotationen im Akzidenz- oder im Zeitungsbereich eingesetzt werden kann.

Anhand einer Zeichnung sei die Erfindung nachstehend en detail beschrieben.

Es zeigt:
- Fig. 1: die Draufsicht auf eine sich über einen Bereich eines Farbkastens erstreckendes Farbmesser,
- Fig. 2: die Seitenansicht eines Farbmessersegmentes mit einer Detailvergrößerung des Kontaktbereiches und
- Fig. 3: eine Draufsicht in vergrößertem Maßstab von am Trägerbalken einer Farbmesseranordnung aufgenommenen Farbmessersegmenten.

In der Darstellung gemäß Fig. 1 ist eine Farbmesseranordnung gezeigt, bei der einzelne Segmente 2 nebeneinanderliegend an einem Trägerbalken 5 gelagert sind. Die jeweilige Vorderkante 3 der Segmente 2 ist an die Oberfläche einer Farbkastenwalze angestellt, die in Fig. 1 jedoch nicht dargestellt ist. Die Vorderkanten 3 der Segmente 2 lassen sich jedoch zonenweise individuell vorgebbar gemäß der einzustellenden Farbfilmdicke mehr oder weniger stark an die Oberfläche der Farbkastenwalze anstellen, so daß pro Farbzone eine bestimmte Farbfilmdicke und damit eine bestimmte Farbmenge in das Farbwerk und von dort auf die Druckform gelangt.

Die rückwärtigen Partien der Segmente 2 sind mittels Verbindungselementen 8 auf einem Trägerbalken 5 fixiert. Mit Bezugszeichen 9 ist der Kontaktbereich zwischen Unterseite der Segmente 2 und Oberseite des Trägerbalkens 5 bezeichnet. Die Verbindungselemente 8 durchgreifen Bohrungen 10, die gemäß Fig. 2 auch als Langlöcher ausgebildet sein können und erlauben ein Verklemmen der Farbmessersegmente 2 auf der Oberseite des Trägerbalkens 5. Unterhalb der Segmente 2 befinden sich geschwächte Bereiche 7 der Segmente 2, die sich durch eine dort ausgeführte geringere Materialstärke auszeichnen. Im Bereich der Vorderkanten der Segmente 2 greifen Verstelleinrichtungen an die Segmente 2, um die Anstellung der Vorderkante 3 des jeweiligen Farbmessersegmentes 2 an die Oberfläche der Farbkastenwalze gemäß des gewünschten Farbfilmprofils zu verändern. Die Verstelleinrichtungen sind jedoch nicht Gegenstand der vorliegenden Erfindung. Die Verstelleinrichtungen, die ein zonenweises unabhängiges Einstellen der Segmente 2 gestatten, prägen den Segmenten 2 eine Relativbewegung auf, die zwar primär auf deren Vorderkante 3 einwirkt, jedoch auch Auswirkungen auf den Kontaktbereich 9 hat, an dem die rückwärtigen Partien der Segmente 2 mit dem Trägerbalken 5 verbunden sind.

Fig. 2 zeigt ein Farbmessersegment in Seitenansicht mit einer vergrößerten Darstellung des Kontaktbereiches 9.

Das mit dem Trägerbalken 5 verschraubte Segment 2 ist durch die Verbindungselemente 8, die als Bolzen oder Schrauben ausgeführt sein können, mit dem Trägerbalken 5 verbunden. Der Trägerbalken 5 kann mehrere - hier unsichtbar verdeckt dargestellt - Bohrungen 6 aufweisen, mittels derer er in einen Farbkasten aufgenommen sein kann. Die Bohrungen 10, welche die Verbindungselemente 8 durchsetzen, erstrecken sich durch die hinteren Partien der Segmente 2 in den Trägerbalken 5. Die Verbindungselemente 8 dienen dazu, die Segmente 2 mit dem Trägerbalken 2 zu verschrauben. Da Bohrungen mit Toleranzen ausgeführt werden, kann selbst bei Anziehen der als Verbindungselemente 8 eingesetzten Schrauben bis höchstzulässigem Anzugsdrehmoment eine Relativbewegung zwischen den rückwärtigen Segmentpartien und dem Trägerbalken 5 auftreten. Dieser Effekt kann auch bei Bohrungen auftreten, die als Langlöcher ausgeführt sind.

Mittels der erfindungsgemäßen formschlüssigen Verbindung 13 im Kontaktbereich 9 zwischen Unterseite 11 der Segmente 2 und Oberseite 12 des Trägerbalkens 5 wird eine Relativbewegung zwischen den beiden Reibpartnern verhindert.

Die formschlüssige Verbindung 13 ist in der Darstellung gemäß des Details in Fig. 2 vergrößert wiedergegeben. Zur Verdeutlichung einer Verzahnung sind die Steigungen der Zähne und die Verzahnungstiefe vergrößert dargestellt. In der Praxis sind die Höhe der Zähne der Verzahnung 13 sowie die Steigung der Zahnflanken wesentlich geringer, verglichen mit der Darstellung gemäß Fig. 2. Die Verbindungselemente 8 dienen dazu, die Segmente 2 mit dem Trägerbalken 5 zu verschrauben; eine Auslenkung um die Hochachse der Segmente und ein Verdrehen der rückwärtigen Segmentpartien am Trägerbalken 5 werden durch die formschlüssige Verbindung 13 wirksam verhindert. Die im Detail gemäß Fig. 2 wiedergegebene formschlüssige Verbindung ist als Verzahnung 13 ausgeführt, deren Verzahnungsflächen quer zur Längserstreckung der Segmente 2 verlaufen; ebensogut könnte die Verzahnung 13 in Längsrichtung parallel zur Längserstreckung des Segmentes 2 verlaufen oder in einem beliebigen Winkel, um ein Relativbewegung der rückwärtigen Partien des Segmentes 2 relativ zum Trägerbalken 5 auszuschließen.

Die beispielsweise als verzahnte Kontaktflächen 11 bzw. 12 ausgeführten Segmentunterseite bzw. Trägerbalkenoberseite sind in den Trägerbalken 5 derart eingelassen, daß die Oberfläche des Segmentes 2 mit dem Trägerbalken 5 eine gemeinsame Oberfläche bildet, wobei mit Bezugszeichen 14 eine Anschlagfläche bezeichnet ist, die eine vorläufige Positionierung des Segmentes 2 am Trägerbalken 5 vorgibt. In der Darstellung gemäß Fig. 2 sind die Verbindungselemente als Schrauben 8 mit gerundeten Köpfen 18 ausgeführt. Es sind selbstverständlich auch andere Ausführungsformen von Verbindungselementen 8 denkbar, mit denen die Segmente 2 am Trägerbalken 5 befestigt werden können.

Außer durch Verzahnung kann eine formschlüssige Verbindung 13 im Kontaktbereich 9 auch durch das Ineinandergreifen von linienförmigen Erhebungen erfolgen. Diese können an der Kontaktfläche 11 der Segmente 2 und der Kontaktfläche 12 des Trägerbalkens 5 oder nur an einer der beiden genannten Flächen vorgesehen sein. Die linienförmigen Erhebungen können sich sowohl parallel zur Längserstreckung des Trägerbalkens 5 erstrecken, als auch in Querrichtung verlaufend an diesem ausgebildet sein. Bei Montage der Segmente 2 auf dem Trägerbalken 5 greifen die linienförmigen Erhebungen ineinander und bewirken eine formschlüssige Verbindung zwischen rückwärtiger Segmentpartie und dem Trägerbalken 5. Die linienförmigen Erhebungen ließen sich noch mit einem Härteverfahren härten, um die Dauerfestigkeit zu erhöhen und einer Verschiebung während der Montage vorzubeugen. Die Erhebungen müssen nicht notwendigerweise linienförmig verlaufen, sie könnten auch punktförmig oder mit einer anderen Geometrie ausgebildet sein.

In der Darstellung gemäß Fig. 3 sind zwei Segmente eines Farbmessers in vergrößerter Darstellung wiedergegeben.

Die Ausrichtung eines Segmentes 2 relativ zum Trägerbalken 5 kann anhand des Positionierungswinkels 16 überprüft werden. Die einzelnen Segmente 2 weisen an ihren rückwärtigen Partien Verbreiterungen auf, durch welche zwischen den Segmenten 2 Spiel 15 erzeugt wird. Die Segmente 2 liegen an Parallelanschlägen 17 aneinander an, das Spiel 15 zwischen den Segmenten 2 könnte durch Kautschukstreifen oder andere flexible formbare Massen verschlossen werden, um ein unerwünschtes Austreten von Farbe aus dem Farbkasten zu verhindern. Das Spiel 15 zwischen den einzelnen Segmenten 2 ermöglichen ein nebenwirkungsfreies Einstellen einzelner Segmente 2 relativ zu den benachbarten Segmenten 2. Die im Kontaktbereich 9 unterhalb des Segmentes 2 und dem Trägerbalken 5 vorgesehene formschlüssige Verbindung 13 verhindert eine Veränderung des Positionierungswinkels 16 während des Betriebes aus seiner rechtwinkligen Voreinstellposition. Die formschlüssige Verbindung 13 gewährleistet eine beständig korrekte Ausrichtung der Vorderkante 3 des Segmentes 2 unter Beibehaltung des Positionierungswinkels 16 von Segment 2 in bezug auf den Trägerbalken 5. Damit bleibt die Vorderkante 3 des Segmentes 2 der Farbmesseranordnung stets korrekt relativ zur Oberfläche der Farbkastenwalze ausgerichtet, gleich welche Farbfilmdicke in der entsprechenden Zone durch die an der Vorderkante der Segmente 2 angreifende - hier nicht dargestellte - Verstelleinrichtung gerade eingestellt ist.

### BEZUGSZEICHENLISTE

- 1: Farbmesseranordung
- 2: einzelne Segmente
- 3: Segmentvorderkante
- 4: Segmenthinterkante
- 5: Trägerbalken
- 6: Bohrung
- 7: Schwächungszone
- 8: Verbindungselement
- 9: Kontaktbereich Trägerbalken/Segment
- 10: Bohrung
- 11: Kontaktfläche Segment
- 12: Kontaktfläche Trägerbalken
- 13: Verzahnung, formschlüssige Verbindung
- 14: Anschlagfläche
- 15: Spiel
- 16: Positionierungswinkel
- 17: Parallelanschlag
- 18: gerundeter Kopf

## Patentansprüche

1. Farbmesseranordnung für eine Farbzuführvorrichtung einer Rotationsdruckmaschine, mit einem Farbkasten und einem am Farbkasten vorgesehenen Trägerelement (5), wobei ein Farbmesser (1) aus nebeneinander am Trägerelement (5) aufgenommenen Segmenten (2) besteht, die relativ zu einer in den Farbkasten eintauchenden Walze verstellbar sind und die einzelnen Farbmessersegmente (2) mittels Verbindungselementen (8) mit dem Trägerelement (5) verbunden sind,
**dadurch gekennzeichnet,**
**daß** im Kontaktbereich (9) zwischen Unterseite (11) der Segmente (2) und Oberseite (12) des Trägerbalkens (5) eine formschlüssige Verbindung (13) vorgesehen ist, welche eine Relativbewegung zwischen den Segmenten (2) und dem Trägerbalken verhindert.

2. Farbmesseranordnung gemäß Anspruch 1,
**dadurch gekennzeichnet,**
**daß** die formschlüssige Verbindung (13) als ineinandergreifende linienförmige Erhebungen ausgebildet ist.

3. Farbmesseranordnung gemäß Anspruch 2,
**dadurch gekennzeichnet,**
**daß** die linienförmigen Erhebungen sich parallel zur Längserstreckung des Trägerbalkens (5) erstrecken.

4. Farbmesseranordnung gemäß Anspruch 2,
**dadurch gekennzeichnet,**
**daß** die linienförmigen Erhebungen sich quer zur Längserstreckung des Trägerbalkens (5) erstrecken.

5. Farbmesseranordnung gemäß Anspruch 1,
**dadurch gekennzeichnet,**
**daß** die formschlüssige Verbindung (13) als Verzahnung ausgebildet ist.

6. Farbmesseranordnung gemäß Anspruch 5,
**dadurch gekennzeichnet,**
**daß** die formschlüssige Verbindung (13) als extrem fein gefertigte Verzahnung ausgebildet ist.

7. Farbmesseranordnung gemäß einem der vorhergehenden Ansprüche,
**dadurch gekennzeichnet,**
**daß** die Segmente (2) in den Trägerbalken (5) im Kontaktbereich (9) eingelassen sind und deren Längsverschiebung durch eine Anschlagfläche (14) begrenzt ist.

8. Farbzuführeinrichtung einer Rotationsdruckmaschine,
**gekennzeichnet durch**
eine Farbmesseranordnung nach einem der Ansprüche 1 bis 7.

## Claims

1. An inking blade configuration for an ink feeding device of a rotary press with ink duct and a carrier element (5) provided at the ink duct, an inking blade (1) consisting of segments (2) accommodated in a side-by-side configuration on the carrier element (5), the segments being adjustable relative to a roller which dips into the ink duct and the individual ink measuring segments (2) being connected with the carrier element (5) by means of connecting elements (8),
**characterized in**
**that** a form-locking connection (13) is provided in the contact region (8) between the bottom side (11) of the segments (2) and the top side (12) of the carrier beam (5), the connection preventing a relative movement between the segments (2) and the carrier beam.

2. The ink blade configuration according to claim 1,
**characterized in**
**that** the form-locking connection (13) is embodied as an intermeshing linear elevation.

3. The inking blade configuration according to claim 2,
**characterized in**
**that** the linear elevations extend parallel to the longitudinal extension of the carrier beam (5).

4. The inking blade configuration according to claim 2,
**characterized in**
**that** the linear elevations extend transversely to the longitudinal extension of the carrier beam (5).

5. The inking blade configuration according to claim 1,
**characterized in**
**that** the form-locking connection (13) is embodied as a toothed formation.

6. The inking blade configuration according to claim 5,
**characterized in**
**that** the form-locking connection (13) is embodied as an extremely fine toothed formation.

7. The inking blade configuration according to one of the preceding claims,
**characterized in**
**that** the segments (2) are set into the carrier beam (5) in the contact region (9) and the longitudinal displacement of the segments is limited by a stop face (14).

8. An ink feeding device of a rotary press,
**characterized in**
an inking blade configuration according to one of claims 1 to 7.

## Revendications

1. Dispositif de lames d'encrier segmenté pour appareil d'alimentation d'encre d'une presse rotative à imprimer, comprenant un encrier et un élément support (5) prévu sur celui-ci, une lame d'encrier (1) étant constituée de segments (2) fixés les uns à côtés des autres à l'élément support (5), et qui sont relativement réglables par rapport à un rouleau typographique plongeant dans l'encrier, les différents segments de lames d'encrier (2) étant reliés à l'élément support (5) par l'intermédiaire d'éléments de raccordement (8) **caractérisé en ce qu'**un assemblage par complémentarité de forme (13) est prévu au niveau de la zone de contact (9) entre la partie inférieure (11) des segments (2) et la partie supérieure (12) de la traverse (5), évitant ainsi un mouvement relatif entre les segments (2) et la traverse.

2. Dispositif de lames d'encrier selon la revendication 1, **caractérisé en ce que** l'assemblage par complémentarité de forme (13) est réalisé par des bossages linéaires s'engrenant.

3. Dispositif de lames d'encrier selon la revendication 2, **caractérisé en ce que** les bossages linéaires s'étendent parallèlement à l'étendue longitudinale de la traverse (5).

4. Dispositif de lames d'encrier selon la revendication 2, **caractérisé en ce que** les bossages linéaires s'étendent transversalement par rapport à l'étendue longitudinale de la traverse (5).

5. Dispositif de lames d'encrier selon la revendication 1, **caractérisé en ce que** l'assemblage par complémentarité de forme (13) est réalisé comme engrènement.

6. Dispositif de lames d'encrier selon la revendication 5, **caractérisé en ce que** l'assemblage par complémentarité de forme (13) est réalisé comme un engrènement fabriqué de manière extrêmement fine.

7. Dispositif de lames d'encrier selon l'un quelconque des revendications précédentes, **caractérisé en ce que** les segments (2) sont installés dans la traverse (5) au niveau de la zone de contact (9) el que leur décalage longitudinal est limité par une surface de butée (14).

8. Appareil d'alimentation d'encre d'une presse rotative à imprimer, **caractérisé par** un dispositif de lames d'encrier selon l'une quelconque des revendications 1 à 7.
